# EUROPÄISCHE PATENTSCHRIFT

(11) **EP 0 791 314 B1**
(45) Veröffentlichungstag und Bekanntmachung des Hinweises auf die Patenterteilung: **27.01.1999**
(21) Anmeldenummer: 96119050.1
(22) Anmeldetag: 28.11.1996
(51) Int. Cl.: A47B 96/06, A47F 5/08

(54) **Vorrichtung zum lösbaren Befestigen eines Warenträgers an einer Wand, insbesondere für Ausstellungs- oder Verkaufseinrichtungen von Waren**
Device for releasable attachment of a bracket to a wall, especially for display or sales fittings of goods
Dispositif pour la fixation détachable d'une console à un mur, en particulier pour installations d'exposition ou de vente d'articles

(30) Priorität: 22.02.1996 DE 29603105 U
(43) Veröffentlichungstag der Anmeldung: 27.08.1997
(73) Patentinhaber: Dula-Werke Dustmann & Co. GmbH, 44225 Dortmund (DE)
(72) Erfinder: Burow, Thomas, 58097 Hagen (DE); Wesselmann, Norbert, 59379 Selm-Bork (DE)
(74) Vertreter: Mentzel, Norbert, Dipl.-Phys.

(56) Entgegenhaltungen:
- WO-A-91/14388
- FR-A- 1 339 305
- GB-A- 1 077 792

## Beschreibung

Die Erfindung richtet sich auf eine Vorrichtung der im Oberbegriff des Anspruches 1 angegebenen Art. Der Warenträger umfaßt einen Befestigungsarm, der an zwei voneinander beabstandeten Stellen an einer Wand zu befestigen ist. Dabei verläuft dieser Befestigungsarm vorzugsweise wandparallel und vertikal zur Wand. Damit die Befestigung lösbar ist, besitzt der Warenträger zwei im Abstand zueinander angeordnete Kupplungshälften und die Wand zwei in entsprechendem Abstand zueinander befindliche Gegenkupplungshälften. Am Befestigungsarm des Warenträgers können weitere Funktionsteile, wie Tragarme für Waren, Haken oder Halter für Bodenplatten angeordnet sein.

Bei der bekannten Vorrichtung (WO 91/14 388 A1) besteht der Befestigungsarm des Warenträgers aus einem Flachprofil, an dessen oberen Ende eine zu einem Haken verkröpfte Platte sitzt, die im Befestigungsfall mit ihrem Hakenende in die Nut einer horizontalen Schiene eingreift. Diese horizontale Schiene ist an der Schauseite der Wand befestigt und daher störend sichtbar. In diesem Fall beeinträchtigen auch die sichtbaren Längsrandbereiche der Schienen das Aussehen der bekannten Vorrichtung. Letzteres läßt sich zwar vermeiden, wenn man die Schiene in eine in die Wand eingelassene Nut versenkt anordnet, doch erfordert dies einen großen Arbeitsaufwand, der kostspielig ist. Außerdem bleibt bei einer in der Wand eingesenkte Schiene die Schienenvorderseite sichtbar. Um das Aussehen zu verbessern, wird eine Zierleiste auf die Schienenschauseite aufgesetzt, doch ist auch dann durch die Zierleiste der Verlauf der Schiene auf bzw. in der Wand störend erkennbar. In seinem der Wand zugekehrten Längsrand besitzt das Flachprofil des Warenträgers Schlitze, die im Befestigungsfall mit einem Stift kuppelbar sind, der zu einem gegabelten Ende eines an der Wand befestigten Abstandhalters gehört. Auch dieser Abstandhalter beeinträchtigt das gute Aussehen der bekannten Vorrichtung; seine Abdeckung durch Zierelemente ist weder vorgesehen noch möglich.

Der Erfindung liegt die Aufgabe zugrunde, eine preiswerte Vorrichtung der im Oberbegriff des Anspruches 1 angegebenen Art zu entwickeln, die sich schnell und bequem an der Wand montieren läßt und - nach ihrer Befestigung - sich durch ein attraktives Aussehen auszeichnet. Dies wird erfindungsgemäß durch die im Kennzeichen des Anspruches 1 angeführten Maßnahmen erreicht, denen folgende besondere Bedeutung zukommt.

Die wandseitigen Gegenkupplungshälften bestehen jeweils aus einem Knopf, der sich punktuell an der Wand befestigen läßt. Die Punktbefestigung kann über einen am Knopf sitzenden Bolzen erfolgen, der in einem in die Wand eingelassenes Bohrloch schnell und bequem zu verankern ist. Weil die am Warenträger vorgesehenen Kupplungshälften mit ihren Kupplungsaufnahmen den jeweiligen Kupplungskopf des wandseitigen Knopfes umfangsmäßig umschließen, sind die Gegenkupplungshälften im Befestigungsfall unsichtbar. Man sieht nur die am Warenträger angeordneten Kupplungshälften, die den Abstandsbereich zwischen der Wand und dem Befestigungsarm des Warenträgers überbrücken. Dadurch gewinnt die erfindungsgemäße Vorrichtung ein vorzügliches attraktives Aussehen.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1,: perspektivisch in Explosionsdarstellung, die verschiedenen Bestandteile der erfindungsgemäßen Vorrichtung vor ihrer Montage,
- Fig. 2,: ebenfalls perspektivisch, die erfindungsgemäße, fertig montierte Vorrichtung nach ihrer Befestigung an einer gestrichelt angedeuteten Wand,
- Fig. 3,: ebenfalls in Explosionsdarstellung, die Seitenansicht der Bestandteile der Vorrichtung vor ihrer Montage, wobei einige Bauteile im Längsschnitt dargestellt sind,
- Fig. 4 und 5: die Stirnansicht von zwei in Fig. 3 gezeigten Kupplungshälften der Vorrichtung, in Blickrichtung der Pfeile IV bzw. V von Fig. 3,
- Fig. 6: eine Seitenansicht der miteinander in Eingriff stehenden Kupplungs-und Gegenkupplungshälften der erfindungsgemäßen Vorrichtrung nach ihrer Montage im Befestigungsfall und
- Fig. 7: die Endansicht der Vorrichtung von Fig. 6, in Blickrichtung des Pfeils VII, wenn die plattenförmige, zu ihrer Befestigung dienende Wand unsichtbar ist.

An einer als Platte 20 ausgebildeten Wand soll ein Warenträger 10 an zwei Befestigungsstellen 30, 30' befestigt werden. Dazu besitzt der Warenträger 10 einen Befestigungsarm 11, der nach seiner aus Fig. 2 ersichtlichen Befestigung im wesentlichen vertikal und etwa wandparallel verlaufen soll. Zum Warenträger 10 gehören noch weitere am Befestigungsarm 11 sitzende Funktionsteile, die im vorliegenden Fall aus einem Tragarm 12 bestehen, der im Befestigungsfall von Fig. 2 im wesentlichen horizontal verläuft und zum Aufhängen einer Ware dient, z. B. einem auf einem Kleiderbügel befindlichen Kleidungsstück. Im vorliegenden Fall erzeugen die beiden Arme 11, 12 einen L-förmigen Warenträger. Beide Arme 11, 12 haben ein Rohrprofil 13, das hier kreisförmig ausgebildet ist. Natürlich könnte auch ein anderer Rohrquerschnitt vorliegen, z. B. eine ovale Form.

Wegen der lösbaren Befestigung 30, 30' ist der Befestigungsarm 11 mit zwei in einem Abstand 14 zueinander angeordneten Kupplungshälften 31, 31' versehen. Der Abstand 14 beträgt im vorliegenden Fall 96 mm. Die Kupplungshälften 31, 31' bestehen hier aus einem Zylinderkörper, der mit seiner aus Fig. 2 erkennbaren Zylinder-Grundfläche 35, 35' an einer vertikalen Mantellinie des Rohrprofils 13 durch Schrauben od. dgl. befestigt ist. Wie Fig. 3 verdeutlicht, beinhalten die beiden Zylinderkörper 31, 31' Kupplungsaufnahmen 32, 32', die hier hohlzylindrisch ausgebildet sind, aber einen nach unten weisenden Radialkanal 33, 33' besitzen. Die hohlzylindrische Aufnahme 32, 32' mit ihrem Radialkanal 33, 33' ist sowohl nach oben hin als auch zu den beiden Seiten hin von einem, wie Fig. 4 und 5 zeigen, bogenförmigen Mantel 34, 34' umgeben, der an der bereits erwähnten Zylindergrundfläche 35, 35' sitzt. Die Zylindergrundflächen 35, 35' besitzen koaxiale Schraublöcher 36, 36' für die bereits erwähnten, hier nicht näher gezeigten Schrauben, die ins Rohrprofil des Befestigungsarms 11 eingreifen. Der Zusammenhalt zwischen den Kupplungshälften 31, 31' und dem Befestigungsarm 11 kann natürlich in jeder anderen Weise erzeugt sein, z. B. durch Schweißen, Löten oder Kleben, oder durch gemeinsame Spritzgußherstellung dieser Teile.

An den beiden Befestigungsstellen 30, 30' besitzt die Wandplatte 20 zwei in einem entsprechenden Abstand 15 angeordnete komplementäre Gegenkupplungshälften 21, 21', die rotationssymmetrisch ausgebildet sind und nach ihrer Montage, wie Fig. 6 zeigt, aus der Vorderseite 29 der Platte 20 herausragen. Die beiden Gegenkupplungshälften 21, 21' sind im vorliegenden Fall identisch ausgebildet, weshalb sie, gemäß Fig. 3, beschrieben werden können.

Die Gegenkupplungshälften 21, 21' sind rotationssymmetrisch ausgebildet und bestehen im vorliegenden Fall aus einer Kreisscheibe, die den maßgeblichen Kupplungskopf 22, 22' bildet. In den Stirnansichten der Kupplungshälften 31, 31' von Fig. 4 und 5 sind diese Kreisscheiben strichpunktiert in ihrer Befestigungslage im Inneren der Kupplungsaufnahmen 32, 32' eingezeichnet. Die Kupplungsköpfe 22, 22' befinden sich an dem äußeren, der Wand 20 zugekehrten Ende der jeweiligen Gegenkupplungshälfte 21, 21'. Ihnen folgt ein zwar auch koaxialer zylindrischer, aber abgesetzter Kupplungshals 23, 23'. Kopf 22, 22' und Hals 23, 23' bilden einen kombinierten Knopf 25, 25', von dem jeweils ein axialer Gewindebolzen 24, 24' ausgeht. Der Gewindebolzen 24, 24' durchsetzt dann eine zwischen dem Kupplungshals 23, 23' und der Plattenvorderseite 29 zu liegen kommende Unterlegscheibe 26, 26', bevor er im Montagefall zwei Bohrungen 27, 27' in der Wandplatte 20 durchsetzt und dort in geeigneter Weise verankert ist. Im vorliegenden Fall ragen die Gewindebolzen 24, 24', wie aus Fig. 6 hervorgeht, auf der Plattenrückseite 28 heraus und greifen in Gewindeaufnahmen einer auf der Wandrückseite 28 angeordneten Gegenplatte 40 ein. Die Gegenplatte 40 besitzt mehrere Schraublöcher 42 für nicht näher gezeigte Befestigungsschrauben, die in das Wandmaterial der Wandplatte 20 eingreifen können.

Nach der Montage sitzen, wie aus Fig. 6 zu erkennen ist, die beiden knopfartigen Gegenkupplungshälften 21, 21' an der Wand 20 und ragen aus der Wandvorderseite 29 axial heraus. Die entsprechenden komplementären Kupplungshälften 31, 31' sind am Befestigungsarm 11 des Warenträgers 10 montiert. In der ersten Phase des Befestigungsvorgangs kann zunächst die obere Kupplungshälfte 31 auf den oberen Knopf 25 von Fig. 3 aufgesteckt werden, wobei der kreisscheibenförmige Kupplungskopf 22 im Sinne des aus Fig. 3 ersichtlichen Einfuhrpfeils 37 in die obere Kupplungsaufnahme 32 des dortigen Zylinderkörpers 31 gelangt. Dazu dient der bereits erwähnte Radialkanal 33, dessen Kanalbreite dem Kreisscheibendurchmesser 19 entspricht. Die Kanalhöhe entspricht der aus Fig. 3 ersichtlichen Zylinderhöhe 38 der hohlzylindrischen Kupplungsaufnahme 32, die etwas größer als die Kreisscheibendicke 18 ausgebildet ist, weshalb nach der Befestigung, gemäß Fig. 6, ein axialer Freiraum 17 verbleibt.

Die obere Kupplungshälfte wird also, im Gegensinne zum Einführpfeil 37, auf den Kupplungskopf 22 aufgesteckt, wobei ihre hohlzylindrische Kupplungsaufnahme 32 von einer aus Fig. 3 und 4 ersichtlichen Axialabdeckung 39 verschlossen ist. Dadurch erhält die obere Kupplungshälfte 31, wie Fig. 3 zeigt, im Axialschnitt gesehen, die Form eines Hakens und die obere Kupplungsaufnahme erzeugt eine Tasche 32, die nach unten hin durch den Radialkanal 33 offen ist. Die Axialabdeckung 39 ist plattenförmig ausgebildet und paßt in den vom Kupplungshals 23 bestimmten Axialbereich der zugehörigen Gegenkupplungshälfte 21 hinein. Dort besitzt die plattenförmige Axialabdeckung 39 einen am besten aus Fig. 4 ersichtlichen Radialausbruch 16, der sich im Befestigungsfall am Umfang des zylindrischen Kupplungshalses 23 gemäß Fig. 6 abstützt. Dann ist die obere Kupplungshälfte 33 mit ihrer Axialabdeckung 39 zwischen der Unterlegscheibe 26 und dem Kupplungskopf 22 gefangen.

Ihr Befestigungsvorgang zwischen der oberen Kupplungs- und Gegenkupplungshälfte 31, 21 kann nach Art eines Bajonettverschlusses erfolgen; nämlich als axiale Anfangsbewegung, bis der Kupplungskopf 22, unterhalb der Axialabdeckung 39, an die innere Wand des Radialkanals 20 stößt und dann als radiale Schlußbewegung, wo die Axialabdeckung 39 hinter den Kupplungskopf 22 im Bereich des Kupplungshalses 23 fährt. In entsprechender Weise könnte bei der unteren Kupplungs- und Gegenkupplungshälfte 31', 21' verfahren werden. Um den Kupplungsvorgang im Bereich der unteren Befestigungsstelle 30' zu erleichtern, sind die zugehörigen unteren Kupplungs- und Gegenkupplungshälften 31', 21' einfacher ausgebildet; sie lassen beim Kuppeln eine nur axiale Steckbewegung zu.

Die Gegenkupplungshälfte 31' ist mit einer Axialöffnung 43 versehen, welche sowohl die dortige hohlzylindrische Kupplungsaufnahme 32' als auch den von ihr ausgehenden Radialkanal 33' offen läßt. Deshalb liegt dort der bogenförmige Mantel 34' stirnseitig frei. Dadurch ist die durch den Pfeil 44 in Fig. 3 verdeutlichte axiale Einsteckbewegung des unteren Kupplungskopfes 22' in die untere Kupplungsaufnahme 32' ohne weiteres möglich. Im Befestigungsfall, gemäß Fig. 6, ist wegen des beschriebenen formschlüssigen Eingriffs an der oberen Befestigungsstelle 30 auch ein Herausziehen der in Eingriff stehenden Kupplungs- und Gegenkupplungshälften 31', 21' der unteren Befestigungsstelle 30' nicht möglich; dort ist vor allem ein Verdrehen, Herausfallen oder Abwinkeln des Warenträgers 10 ausgeschlossen. Der Kupplungshals 23' des unteren Knopfes 25' hat keine Schließfunktion, sondern sorgt nur für einen dem oberen Knopf 25 entsprechenden Wandabstand des Warenträgers 10.

Damit die exakte Parallellage des Befestigungsarms 11 vom Warenträger 10 gegenüber der Wandvorderseite 29 gewährleistet ist, hat, wie aus Fig. 6 hervorgeht, die Grundplatte 35 des oberen Zylinderkörpers 31 eine kleinere Plattendicke 45 als die Grundplatte 35' des unteren Zylinderkörpers 31'. Die unten vorgesehene größere Plattendicke 45' sorgt für eine stirnseitige Anlage des unteren Kupplungskopfes 22', während beim oberen Kupplungskopf 22 an der entsprechenden Stelle sich der bereits mehrfach erwähnte axiale Freiraum 17 befindet. Der dortige Kupplungskopf 22 kann im Befestigungsfall mit seiner der Wand 20 zugekehrten Innenfläche an der Innenseite der dortigen plattenförmigen Axialabdeckung 39 anliegen.

Das Ablösen des befestigten Warenträgers 10 von der Wand 20 erfolgt durch eine der vorbeschriebenen Kupplungsbewegung gegensinnige Bewegungsfolge der beiden Kupplungspaare 21, 31; 21', 31' an den beiden Befestigungsstellen 30, 30'.

## Patentansprüche

1. Vorrichtung zum lösbaren Befestigen eines Warenträgers (10) an einer Wand (20), insbesondere für Ausstellungs- oder Verkaufseinrichtungen von Waren,
wobei der Warenträger (10) einen im Befestigungsfall vorzugsweise wandparallel und vertikal verlaufenden Befestigungsarm (31) mit zwei in Abstand (14) zueinander angeordneten Kupplungshälften (31, 31') einer zweiteiligen Befestigung (30, 30') aufweist,
von denen die obere Kupplungshälfte (31) hakenförmig und die untere (31') steckerartig ausgebildet sind,
und die Wand (20) zwei in entsprechendem Abstand (15) zueinander angeordnete Gegenkupplungshälften (21, 21') für die Kupplungshälften (31, 31') des Warenträgers (10) besitzt, die aus der Wand (20) herausragen,
**dadurch gekennzeichnet**,
daß die Gegenkupplungshälften (31, 31') jeweils aus einem punktuell (27, 27') an der Wand (20) montierten Knopf (25, 25') bestehen,
der einen von der Wand (20) beabstandeten äußeren Kupplungskopf (22, 22') und - wenigstens am oberen Kupplungskopf (22) - einen, demgegenüber abgesetzten, der Wand (20) zugekehrten Kupplungshals (23) besitzt,
daß die beiden am Warenträger (10) angeordneten Kupplungshälften (31, 31') jeweils aus einer den zugehörigen Kupplungskopf (22, 22') im Befestigungsfall im oberen und seitlichen Kopf-Umfangsbereich umschließenden (34, 34') Kupplungsaufnahme (32, 32') besteht,
welche - wenigstens bei der oberen Kupplungshälfte (31) - einen nach unten hin offenen Radialkanal (33, 33') zum radialen Einführen (37) bzw. Ausführen des Kupplungskopfes (22) besitzt,
daß die untere Kupplungsaufnahme (32') eine zur Wand (20) hin gerichtete Axialöffnung (43) zum axialen Einstecken (44) bzw. Herausziehen des zugehörigen Kupplungskopfes (22') hat,
und daß die obere Kupplungsaufnahme (32) zur Wand (20) hin zwar mindestens bereichsweise eine Axialabdeckung (39) aufweist und dadurch eine von ihrem Radialkanal (33) aus zugängliche Tasche für den Kupplungskopf (22) erzeugt,
aber die Axialabdeckung (39) einen Radialausbruch (16) zum radialen Ein- und Ausführen des Kupplungshalses (23) beim Befestigungsvorgang besitzt.

2. Vorrichtung nach Anspruch 1, dadurch gekennzeichnet, daß die beiden wandseitigen Knöpfe (25, 25') zueinander formgleich sind.

3. Vorrichtung nach Anspruch 1 oder 2, dadurch gekennzeichnet, daß der Knopf (25, 25') an einem axialen Bolzen (24, 24') sitzt, der im Montagefall in der Wand (20) verankert ist.

4. Vorrichtung nach Anspruch 3, dadurch gekennzeichnet, daß auf dem Bolzen (24, 24') eine Unterlegscheibe (26, 26') sitzt, die im Montagefall zwischen der Wand (20) und dem Knopf (25, 25') angeordnet ist.

5. Vorrichtung nach Anspruch 3 oder 4, dadurch gekennzeichnet, daß die Wand (20) aus einer Platte besteht, die Bohrungen (27, 27') zum Durchtritt der ein Gewinde aufweisenden Bolzen (24, 24') besitzt und die Bolzen (24, 24') auf der Wandrückseite (28) verschraubt sind.

6. Vorrichtung nach Anspruch 5, dadurch gekennzeichnet, daß auf der Wandrückseite (28) eine Gegenplatte (40) angeordnet ist, die Gewindeaufnahmen (41, 41') für die Bolzen (24, 24') besitzt.

7. Vorrichtung nach einem oder mehreren der Ansprüche 3 bis 6, dadurch gekennzeichnet, daß der Knopf (25, 25') rotationssymmetrisch zu seinen beiden Bolzen (24, 24') ausgebildet ist.

8. Vorrichtung nach Anspruch 7, dadurch gekennzeichnet, daß der Knopf (25, 25') einen kreisscheibenförmigen Kupplungskopf (22, 22') und einen zylindrischen Kupplungshals (23, 23') aufweist.

9. Vorrichtung nach Anspruch 7, dadurch gekennzeichnet, daß die Kupplungsaufnahme (32, 32') hohlzylindrisch ausgebildet ist und ihr Radialkanal (33, 33') eine dem Kreisscheiben-Durchmesser (19) entsprechende Kanalbreite besitzt und die Kanalhöhe größer/gleich der Kreisscheiben-Dicke (18) ausgebildet ist.

10. Vorrichtung nach einem oder mehreren der Ansprüche 1 bis 9, dadurch gekennzeichnet, daß die obere Kupplungsaufnahme (32) eine größere Zylinderhöhe (38) als die untere Kupplungsaufnahme (32') besitzt und im Befestigungsfall ein axialer Freiraum (17) am oberen Kupplungskopf (22) in der oberen Kupplungsaufnahme (32) verbleibt.

11. Vorrichtung nach einem oder mehreren der Ansprüche 1 bis 10, dadurch gekennzeichnet, daß die Axialabdeckung (39) der oberen Kupplungsaufnahme (31) plattenförmig gestaltet ist.

12. Vorrichtung nach einem oder mehreren der Ansprüche 7 bis 11, dadurch gekennzeichnet, daß der Radialausbruch (16) der Axialabdeckung (39) einen halbkreisförmigen Ausbruchsgrund aufweist, der im Befestigungsfall sich am Zylinderumfang des Kupplungshalses (23) vom oberen Knopf (25) abstützt und eine Ausbruchsweite besitzt, die größer/gleich dem Zylinderdurchmesser des Kupplungshalses (23) ausgebildet ist.

13. Vorrichtung nach einem oder mehreren der Ansprüche 1 bis 12, dadurch gekennzeichnet, daß die Kupplungsaufnahmen (32, 32') der oberen und/oder unteren Kupplungshälfte in einem Zylinderkörper (31, 31') integriert sind,
wobei die Zylinderkörper (31, 31') mit ihrer äußeren, der Wand (20) abgekehrten Zylindergrundfläche (35, 35') am Befestigungsarm (11) des Warenträgers (10) angebracht sind
und der obere Zylinderkörper (31) mit seiner inneren, der Wand (20) zugekehrten Zylindergrundfläche die Axialabdeckung (39) seiner Kupplungsaufnahme (32) erzeugt.

14. Vorrichtung nach einem oder mehreren der Ansprüche 1 bis 13, dadurch gekennzeichnet, daß der Befestigungsarm (11) des Warenträgers (10) ein Rohrprofil (13) aufweist.

15. Vorrichtung nach Anspruch 14, dadurch gekennzeichnet, daß das Rohrprofil (13) kreisförmig ausgebildet ist und die beiden die Kupplungsaufnahme (32, 32') beinhaltenden Körper (31, 31') an einer Mantellinie des Rohrprofils (13) sitzen.

## Claims

1. A device for the releasable attachment of a bracket (10) to a wall (20), especially for display or sales fittings of goods,
said bracket (10) exhibiting an attachment arm (31) preferably running parallel to the wall and vertical in the case of attachment and having two coupling halves (31, 31') of a two-part attachment (30, 30'), said coupling halves being arranged at a distance (14) from each other,
of which the top coupling half (31) is hook-shaped and the bottom one (31') plug-shaped,
and the wall (20) has two mating coupling halves (21, 21') arranged at a corresponding distance (15) from each other for the coupling halves (31, 31') of the bracket (10), said mating coupling halves protruding from the wall (20),
characterised in that
the mating coupling halves (31, 31') each consist of a button (25, 25') mounted at a point (27, 27') on the wall (20),
said button having an outer coupling head (22, 22') at a distance from the wall (20) and - at least on the top coupling head (22) - a coupling neck (23), stepped in relation to the button, facing the wall (20),
the two coupling halves (31, 31') arranged on the bracket (10) each consist of a coupling mount (32, 32') enclosing (34, 34') the relevant coupling head (22, 22') in the top and side head circumferential section in the case of attachment,
said mount - at least on the top coupling half (31) - having a radial channel (33, 33') which is open in the downward direction for the radial introduction (37) and withdrawal of the coupling head (22),
and that the bottom coupling mount (32') has an axial opening (43) facing the wall (20) for the axial insertion (44) and removal of the relevant coupling head (22'),
and that the top coupling mount (32) exhibits an axial cover (39), at least in sections, facing the wall (20) and thus produces a pocket for the coupling head (22) which is accessible from its radial channel (33),
but the axial cover (39) has a radial opening (16) for the radial introduction and withdrawal of the coupling neck (23) during the attachment process.

2. The device according to claim 1, characterised in that the two buttons (25, 25') on the wall each have the same shape.

3. The device according to claim 1 or 2, characterised in that the button (25, 25') sits on an axial pin (24, 24') which is anchored in the wall (20) when assembled.

4. The device according to claim 3, characterised in that a washer (26, 26') sits on the pin (24, 24'), said washer being arranged, in the case of assembly, between the wall (20) and the button (25, 25').

5. The device according to claim 3 or 4, characterised in that the wall (20) consists of a plate which has bores (27, 27') for inserting the pins (24, 24') which are threaded and the pins (24, 24') are screwed onto the rear (28) of the wall.

6. The device according to claim 5, characterised in that a mating plate (40) which has tapped openings (41, 41') for the pins (24, 24') is arranged on the rear (28) of the wall.

7. The device according to one or more of claims 3 to 6, characterised in that the button (25, 25') is designed to be rotationally symmetrical with its two pins (24, 24').

8. The device according to claim 7, characterised in that the button (25, 25') has a coupling head (22, 22') shaped like a circular disc and a cylindrical coupling neck (23, 23').

9. The device according to claim 7, characterised in that the coupling mount (32, 32') has a hollow cylinder shape and its radial channel (33, 33') has a channel width corresponding to the circular disc diameter (19) and the channel height is greater than/equal to the circular disc thickness (18).

10. The device according to one or more of claims 1 to 9, characterised in that the top coupling mount (32) has a larger cylinder height (38) than the bottom coupling mount (32') and, in the case of attachment, an axial space (17) on the top coupling head (22) remains in the top coupling mount (32).

11. The device according to one or more of claims 1 to 10, characterised in that the axial cover (39) of the top coupling mount (31) is plate-shaped.

12. The device according to one or more of claims 7 to 11, characterised in that the radial opening (16) of the axial cover (39) exhibits a semicircular opening bottom which, in the case of attachment, rests on the cylinder circumference of the coupling neck (23) of the top button (25) and has an opening width which is greater than/equal to the cylinder diameter of the coupling neck (23).

13. The device according to one or more of claims 1 to 12, characterised in that the coupling mounts (32, 32') of the top and/or bottom coupling half are integrated in a cylindrical body (31, 31')
said cylindrical bodies (31, 31') being mounted with their outer cylindrical surface (35, 35') facing away from the wall (20) on the attachment arm (11) of the bracket (10)
and the top cylindrical body (31) generates with its inner cylindrical surface facing the wall (20) the axial cover (39) of its coupling mount (32).

14. The device according to one or more of claims 1 to 13, characterised in that the attachment arm (11) of the bracket (10) has a tubular profile (13).

15. The device according to claim 14, characterised in that the tubular profile (13) has a circular shape and the two bodies (31, 31') containing the coupling mount (32, 32') sit on a surface line of the tubular profile (13).

## Revendications

1. Dispositif pour la fixation détachable d'une console (10) à un mur (20), en particulier pour installations d'exposition et de vente d'articles,
la console (10) présentant un bras de fixation (31) de préférence parallèle au mur et d'un tracé vertical en cas de fixation, le bras (31) comportant deux moitiés d'accouplement (31, 31') disposées à une certaine distance (14) l'une de l'autre et formant une fixation en deux parties (30, 30'),
dont la moitié d'accouplement supérieure (31) est en forme de crochet et la moitié d'accouplement inférieure (31') est en forme de fiche.
le mur (20) possédant deux moitiés d'accouplement antagonistes (21, 21') agencées à une distance correspondante (15) l'une de l'autre et affectées aux moitiés d'accouplement (31, 31') de la console (10) qui font saillie hors du mur (20),
**caractérisé en ce que**
les moitiés d'accouplement antagonistes (31, 31') se composent d'un bouton (25, 25') monté ponctuellement (27, 27') contre le mur (20),
lequel (25, 25') présente une tête d'accouplement extérieure (22, 22') située à une certaine distance du mur (20) et possède - au moins sur la tête d'accouplement supérieure (22) - , un col d'accouplement (23) tourné vers le mur (20) et d'un moindre diamètre que celle-ci (22),
en ce que les deux moitiés d'accouplement (31, 31') disposées contre la console (10) se composent chacune d'un logement (32, 32') qui, en cas de fixation, enveloppe (34, 34') les parties supérieures et latérales de la circonférence de la tête d'accouplement y afférente (22, 22'),
lequel logement (32, 32') possède, au moins pour la moitié d'accouplement supérieure (31), un canal radial (33, 33') ouvert vers le bas permettant d'introduire radialement (37) et d'extraire radialement la tête d'acccouplement (22),
en ce que le logement d'accouplement inférieur (32') possède une ouverture axiale (43) dirigée vers le mur (20) permettant d'enficher axialement (44) et d'extraire axialement le bouton d'accouplement (22') y afférent,
et en ce que le logement d'accouplement supérieur (32) présente en direction du mur (20), certes au moins dans certaines zones, un couvercle axial (39) et engendre ainsi une poche, accessible depuis son (32) canal radial (33), et recevant le bouton d'accouplement (22),
mais en ce que le couvercle axial (39) possède une cassure radiale (16) permettant d'introduire et d'extraire radialement le col d'accouplement (23) pendant l'accomplissement des gestes de fixation.

2. Dispositif selon la revendication 1, caractérisé en ce que les deux boutons (25, 25') situés côté mur ont des formes réciproquement identiques.

3. Dispositif selon la revendication 1 ou 2, caractérisé en ce que le bouton (25, 25') est fixé contre un goujon axial (24, 24') qui en cas de fixation s'ancre dans le mur (20).

4. Dispositif selon la revendication 3, caractérisé en ce qu'une rondelle intercalaire (26, 26') repose sur le goujon (24, 24') et qu'en cas de fixation elle se trouve entre le mur (20) et le bouton (25, 25').

5. Dispositif selon la revendication 3 ou 4, caractérisé en ce que le mur (20) est formé par une plaque présentant des alésages (27, 27') qui laissent passage à des boulons (24, 24') filetés, et en ce que ces boulons (24, 24') sont vissés au dos du mur (28).

6. Dispositif selon la revendication 5, caractérisé en ce qu'au dos du mur (28) est disposée une plaque antagoniste (40) présentant des logements taraudés (41, 41) dans lesquels viennent se visser les boulons (24, 24').

7. Dispositif selon l'une ou plusieurs des revendications 3 à 6, caractérisé en ce que la tête (25, 25') est configurée pour offrir une symétrie de rotation avec ses deux boulons (24, 24').

8. Dispositif selon la revendication 7, caractérisé en ce que la tête (25, 25') présente un bouton d'accouplement (22, 22') en forme de disque circulaire plat et un col d'accouplement cylindrique (23, 23').

9. Dispositif selon la revendication 7, caractérisé en ce que le logement d'accouplement (32, 32') a la forme d'un cylindre creux et que son canal radial (33, 33') présente une largeur adaptée au diamètre (19) du disque circulaire et en ce que la hauteur du canal est supérieure/égale à l'épaisseur (18) du disque circulaire.

10. Dispositif selon l'une ou plusieurs des revendications 1 à 9, caractérisé en ce que le logement d'accouplement supérieur (32) présente une plus grande hauteur cylindrique (38) que le logement d'accouplement inférieur (32') et qu'en cas de fixation un espace libre axial (17) demeure au niveau de la tête d'accouplement supérieure (22) lorsque logée dans le logement supérieur (32).

11. Dispositif selon l'une ou plusieurs des revendications 1 à 10, caractérisé en ce que le couvercle axial (39) du logement d'accouplement supérieur (31) est en forme de plaque.

12. Dispositif selon l'une ou plusieurs des revendications 7 à 11, caractérisé en ce que la cassure radiale (16) ménagée dans le couvercle axial (39) présente un fond de cassure en demi-cercle qui en cas de fixation vient s'appuyer contre la circonférence cylindrique du col d'accouplement (23) du bouton supérieur (25) et en ce que laquelle cassure (16) présente une ouverture supérieure/égale au diamètre du cylindre formé par le col d'accouplement (23).

13. Dispositif selon l'une ou plusieurs des revendications 1 à 12, caractérisé en ce que les logements (32, 32') de la moitié supérieure et/ou de la moitié inférieure d'accouplement sont intégrés dans un corps cylindrique (31, 31'),
ces corps cylindriques (31, 31') étant fixés contre le bras de fixation (11) de la console (10) par leur surface de base cylindrique extérieure (35, 35') tournant le dos au mur (20),
et en ce que le corps cylindrique supérieur (31) génère, par sa surface de base cylindrique intérieure tournée vers le mur (20), le couvercle axial (39) composant son logement d'accouplement (32).

14. Dispositif selon l'une ou plusieurs des revendications 1 à 13, caractérisé en ce que le bras de fixation (11) équipant la console (10) présente un profil tubulaire (13).

15. Dispositif selon la revendication 14, caractérisé en ce que le profil tubulaire (13) est de géométrie circulaire et en ce que les deux corps (31, 31') contenant le logement d'accouplement (32, 32') sont en assise contre une ligne génératrice du profil tubulaire (13).
